# EUROPÄISCHE PATENTSCHRIFT

(11) **EP 0 389 565 B1**
(45) Veröffentlichungstag und Bekanntmachung des Hinweises auf die Patenterteilung: **08.01.1992**
(21) Anmeldenummer: 89901532.5
(22) Anmeldetag: 30.01.1989
(51) Int. Cl.: F04D 29/28

(54) **RADIALLÜFTER**
RADIAL FAN
VENTILATEUR RADIAL

(30) Priorität: 11.02.1988 DE 3804113
(43) Veröffentlichungstag der Anmeldung: 03.10.1990
(73) Patentinhaber: ROBERT BOSCH GMBH, 70442 Stuttgart (DE)
(72) Erfinder: MEIER, Trudpert, D-7580 Bühl (DE); FRITZ, Jürgen, D-7594 Kappelrodeck (DE)
(86) Internationale Anmeldenummer: DE8900050
(87) Internationale Veröffentlichungsnummer: WO8907716

(56) Entgegenhaltungen:
- DE-A- 1 957 988
- FR-A- 2 296 780
- GB-A- 2 127 905
- Patent Abstracts of Japan, vol. 9, No. 311, M436, abstract of JP 60-145492, publ. 1985-07-31 (MATSUSHITA DENKI SANGYO K.K.)

## Beschreibung

### Stand der Technik

Die Erfindung geht aus von einem Radiallüfter nach der Gattung des Anspruchs 1. Es ist schon ein Radiallüfter bekannt (DE-A-19 57 988), bei dem die Beschaufelung der beiden Schaufelkränze gleich ausgebildet sind. Aufgrund von einseitigen Ansaug- oder Einlaufstörungen, die durch unvermeidbare Auflagen, wie beispielsweise Anordnung eines Antriebsmotors im Bereich der einen Ansaugöffnung, bedingt sein können, kommt es zu unterschiedlich großen Null-Förderdrucken (Δ P₀). Beim Überschreiten des kleineren Null-Förderdruckwertes wird die schwächere Lüfterseite "überblasen", d. h., daß diese Seite entgegen der beabsichtigten Richtung durchströmt wird. Bereits kleine Druckschwankungen führen zu einem instabilen Gebläsebetrieb, dem sogenannten Pumpen. Aufgrund der dabei entstehenden Druck- und Volumenstrompulsationen ist ein Betrieb des Gebläses in diesem Bereich nicht mehr möglich.

Bei einem anderen, bekannten Radiallüfter (Patent Abstracts of Japan, Vol. 9, No. 311, M 436, abstract of JP 60-145 492) sind die in Achsrichtung der beiden Schaufelkränze gemessenen Längen,unter Beibehaltung des gleichen Schaufelprofils,unterschiedlich.

### Vorteile der Erfindung

Der erfindungsgemäße Radiallüfter mit den kennzeichnenden Merkmalen des Hauptanspruchs hat demgegenüber den Vorteil, daß die Stärke der Lüfterseiten ausgewogen werden kann, so daß deren Null-Förderdrucke Δ P₀ zumindest annähernd gleich groß sind. Diese Anpassung der beiden Lüfterseiten aneinander wird auf besonders vorteilhafte Weise dadurch erreicht, daß das Profil der Schaufeln des einen Schaufelkranzes von dem Profil der Schaufeln des anderen Schaufelkranzes abweicht.

Bei einem einflutigen Zentrifugalkompressor (GB-A-21 27 905) ist es bekannt, die Anzahl der Blätter oder Schaufeln für jeden von mehreren in Achsrichtung hintereinander angeordnete Schaufelkränzen verschiedener Durchmesser unterschiedlich groß zu wählen. Dabei geht es alleine darum, eine Anpassung der Schaufeln an den von "axial" nach "radial" gelenkten Strömungsverlauf zu erreichen.

### Zeichnung

Ein Ausführungsbeispiel der Erfindung ist in der Zeichnung dargestellt und in der nachfolgenden Beschreibung näher erläutert. Es zeigen Figur 1 einen Längsschnitt durch einen zweiflutigen Radiallüfter, Figur 2 einen Teilschnitt durch den Radiallüfter gemäß 1, entlang der Linie II-II in vergrößerter Darstellung und Figur 3 einen Teilschnitt gemäß Figur 2, entlang der Linie III-III.

### Beschreibung des Ausführungsbeispiels

Ein in Figur 1 dargestellter Radiallüfter weist ein Gehäuse 10 mit einem Aufnahmerohr 12 für einen elektrischen Antriebsmotor 14 auf, dessen aus dem Motor ragende Ende seiner Ankerwelle 16 in das Gehäuse 10 hineinragt und ein trommelartiges Lüfterrad 18 trägt. Das Lüfterrad 18 hat eine auf der Ankerwelle 16 gehaltene Nabe 20, welche sich glockenförmig über den einen Lagerschild 22 des Elektromotors 14 erstreckt und dann in eine zur Ankerwelle 16 radial verlaufende Trennwand 24 übergeht. An beiden Seiten der Trennwand sind je eine Vielzahl von Lüfterschaufeln 26 bzw. 28 befestigt, welche jeweils einen Schaufelkranz 30 bzw, 32 bilden. Es ergibt sich somit ein sogenannnter zweiflutiger Radiallüfter, zu dem neben dem beschriebenen Lüfterrad 18 und dem elektrischen Antriebsmotor 14 das Gehäuse 10 gehören. Schließlich zeigt die Figur 1 noch, daß zur Stabilisierung des Lüfterrades 18 bzw. der an der Trennwand angeordneten Beschaufelungen 30 bzw. 32 noch jeweils ein Außen- oder Endring 34 bzw. 36 angeordnet ist. Jeder Endring umschließt bei seinem ihm zugeordneter Schaufelkranz 30 bzw. 32 den Endbereich, welcher von der Trennwand 24 abgewandt ist.

Weiter zeigt Figur 1, daß das Gehäuse 10 - bezogen auf die Drehachse der Ankerwelle 16 des Elektromotors 14 - zwei einander gegenüberliegende Ansaugöffnung 40 bzw. 44 aufweist. Dabei ist erkennbar, daß sich der Elektromotor 14 zusammen mit seinem Aufnahmerohr 12 in der Ansaugöffnung 44 befindet. Eine derartige Anordnung kann beispielsweise von einem Kunden zur Auflage gemacht werden, weil eine andere Lösung beispielsweise aus Raumgründen nicht realisierbar ist. Die Anordnung des Elektromotors 14 in der Ansaugöffnung 44 führt aber in diesem Bereich zu Einlaufstörungen. Dies führt naturgemäß zu unterschiedlichen Null-Förderdrucken, so daß beim Überschreiten des kleineren Null-Förderdruckwertes die schwächere Lüfterseite, also beim Ausführungsbeispiel die mit dem Schaufelkranz 32, in der Einlauföffnung 44 "überblasen" wird. Diesem Sachverhalt trägt der erfindungsgemäße Radiallüfter Rechnung indem die Beschaufelung des einen Schaufelkranzes 30 von der Beschaufelung des anderen Schaufelkranzes 32 abweicht. Dies kann beispielsweise dadurch geschehen, daß die Anzahl der Schaufeln 26 des einen Schaufelkranzes 30 von der Anzahl der Schaufeln 28 des anderen Schaufelkranzes 32 abweicht. Weiter kann, auch in Verbindung mit dieser Maßnahme, das Profil der Schaufeln 26 des einen Schaufelkranzes 30 von dem Profil der Schaufeln 28 des anderen Schaufelkranzes 32 abweichen. Diese Maßnahme ist aus den Figuren 2 und 3 ersichtlich. Schließlich ist es noch denkbar, daß in Richtung der Drehachse der Lüfterrades 18 gesehen die Länge 48 der Schaufeln 26 des einen Schaufelkranzes 30 von der Länge 50 der Schaufeln 28 des anderen Schaufelkranzes 32 abweicht.

Es ist sicher einleuchtend, daß sich die einzelnen Maßnahmen beliebig kombinieren lassen. Auf diese Weise läßt sich die Stärke der Lüfterseiten so aufeinander abstimmen, daß die Null-Förderdrucke ΔPₒ der beiden Fluten zumindest annähernd gleich sind.

## Patentansprüche

1. Zweiflutiger Radiallüfter mit einem Antriebsmotor und einem auf einer davon angetriebenen Welle sitzenden, trommelartigen Lüfterrad, das in Achsrichtung der Welle gesehen wenigstens zwei hintereinander angeordnete, voneinander durch eine Trennwand getrennte Schaufelkränze aufweist, dadurch gekennzeichnet, daß das Profil der Schaufeln (26) des einen Schaufelkranzes (30) von dem Profil der Schaufeln (28) des anderen Schaufelkranzes (32) abweicht.

2. Radiallüfter nach Anspruch 1, dadurch gekennzeichnet, daß die Anzahl der Schaufeln (26) des einen Schaufelkranzes (30) von der Anzahl der Schaufeln (28) des anderen Schaufelkranzes (32) abweicht.

3. Radiallüfter nach einem der Ansprüche 1 oder 2, dadurch gekennzeichnet, daß in Richtung der Drehachse des Lüfterrades (18) gesehen die Länge (48) der Schaufeln (26) des einen Schaufelkranzes (30) von der Länge (50) der Schaufeln (28) des anderen Schaufelkranzes (32) abweicht.

## Claims

1. Double-flow radial fan, having a drive motor and a drum-like impeller which sits on a shaft driven by the drive motor and, as viewed in the axial direction of the shaft, has at least two blade rings arranged one behind the other and separated from one another by a dividing wall, characterised in that the profile of the blades (26) of one blade ring (30) differs from the profile of the blades (28) of the other blade ring (32).

2. Radial fan according to Claim 1, characterised in that the number of blades (26) of one blade ring (30) differs from the number of blades (28) of the other blade ring (32).

3. Radial fan according to either of Claims 1 or 2, characterised in that, as viewed in the direction of the axis of rotation of the impeller (18), the length (48) of the blades (26) of one blade ring (30) differs from the length (50) of the blades (28) of the other blade ring (32).

## Revendications

1. Ventilateur radial à double flux comportant un moteur dont l'axe qu'il entraîne porte un rotor en forme de tambour qui, vue dans la direction de l'axe comporte au moins deux couronnes d'aubes disposées l'une derrière l'autre et séparées par une paroi, caractérisé en ce que le profil des aubes (26) d'une couronne (30) se diffère du profil des aubes (28) de l'autre couronne d'aubes (32).

2. Ventilateur radial selon la revendication 1, caractérisé en ce que le nombre des aubes (26) d'une couronne (30) diffère du nombre des aubes (28) de l'autre couronne d'aubes (32).

3. ventilateur radial selon l'une des revendications 1 ou 2, caractérisé en ce que selon la direction de l'axe de rotation du rotor (18), la longueur (48) des aubes (26) d'une couronne d'aube (30) diffère de la longueur (50) des aubes (28) de l'autre couronne (32).
